# EUROPÄISCHE PATENTSCHRIFT

(11) **EP 0 729 001 B1**
(45) Veröffentlichungstag und Bekanntmachung des Hinweises auf die Patenterteilung: **01.09.1999**
(21) Anmeldenummer: 96102422.1
(22) Anmeldetag: 17.02.1996
(51) Int. Cl.: F28D 9/04, F28F 9/22

(54) **Wärmeübertrager**
Heat exchanger
Echangeur de chaleur

(30) Priorität: 20.02.1995 DE 19505746
(43) Veröffentlichungstag der Anmeldung: 28.08.1996
(73) Patentinhaber: Ingenieurbüro Dr. Förster, 39108 Magdeburg (DE)
(72) Erfinder: Förster, Hans, Dr., 39110 Magdeburg (DE)

(56) Entgegenhaltungen:
- DD-A- 227 788
- DD-A- 291 823
- US-A- 4 546 826

## Beschreibung

Die Erfindung bezieht sich auf einen Wärmeübertrager für kleine Flüssigkeits- und große Gas-/Dampf-Volumenströme mit zylindrischem Außenmantel als Druckkörper unter vorzugsweiser Verwendung gerader, außen berippter oder lamellierter Rohre mit Queranströmung und Kreuz-Gegenstrom-Führung der wärmeaustauschenden Ströme. Anwendbar sind solche Wärmeübertrager zum Beispiel zur Erhitzung von Luft und technischen Gasen einschließlich der Nutzung des Kältevorrates von Gas-/Dampfströmen, zur Nutzung von Abwärmeströmen bei geringen Temperaturdifferenzen unter Gegenstrombedingungen oder zur Abkühlung von Flüssigkeiten durch kalte Luft bzw. Kältemitteldämpfe.

Bekannt ist ein Wärmeübertrager (Patent-Nr. DD 218 167 B1), bei dem der Ein- und Austritt der Gas-/Dampf-Phase in einem unterteilten Zentralrohr ohne Stutzen am zylindrischem Außenmantel erfolgt, wobei in das Zentralrohr eine thermisch dämmende Trennwand eingebaut ist. Bei dieser Konstruktion wird der Kreuz-Gegenstrom zwischen einem Flüssigkeits-Volumenstrom und einem sehr großen Gas-/Dampf-Volumenstrom realisiert, wobei der Gas-/Dampf-Volumenstrom einen Ringkanal einflutig von 0° bis 360° oder zweiflutig von 0° bis 180° durchströmt und danach auf der Austrittsseite des Zentralrohres wieder abgezogen wird. Die berippten Rohre liegen dabei exakt quer zur Gas-/Dampf-Strömung und gestatten die Mehrflutigkeit auf der Flüssigkeitsseite mit Kreuz-Gegenstrom-Führung der wärmeaustauschenden Medien. Dieses Prinzip ist allerdings auf sehr große Gas-/Dampf-Mengen angewiesen. Für kleinere Gas-/Dampf-Mengen ist es nicht möglich, kompakte Apparate mit großer Wärmeaustausch-Flächendichte zu gestalten.

Eine Anwendung des beschriebenen Wärmeübertragerprinzips mit mehreren in radialer Richtung parallelgeschalteten Rohrreihen für 2/2-flutige Ausführung und Teilkondensation von kondensierbaren Gasinhaltsstoffen ist in DE 41 02 294 A1 angegeben. Hier wird auch eine Ausführung mit Schwimmkopf gezeigt. Wegen der radialen Parallelschaltung der Rippenrohre und der 2/2-Flutigkeit ist diese Konstruktion ebenfalls nur für sehr große Gas-/Dampfmengen einsetzbar, also eher für Turboverdichter und nicht für Kolbenverdichter, wie in der zitierten Patentschrift angegeben. Analoge Anmerkungen gelten für die Patentschrift DE 41 02 293 A1. Hier werden sehr große Zentralrohre, Schwimmkopf und Einbau von Tropfenabscheidern vorgeschlagen, wobei die Gasphase in einem gesonderten Tunnel innerhalb des Zentralrohres abgezogen wird. Auch diese Ausführung ist für mittlere Gas- oder Dampfvolumenströme ungeeignet und bietet der Gasphase nur einen kurzen Strömungsweg an, der die Anwendung wie in den vorbeschriebenen Fällen auf geringe Temperaturzu- oder -abnahme der Medien einschränkt.

Der Erfindung liegt die Aufgabe zugrunde, einen Wärmeübertrager mit Kreuz-Gegenstrom-Führung der wärmetauschenden Ströme für mäßig große Gas/Dampf-Volumina und kleine bis sehr kleine Flüssigkeitsvolumenströme so auszuführen, daß große Temperaturzunahmen bzw. -abnahmen der strömenden Medien realisierbar sind bei minimalen Druckverlusten auf der Gasseite und sowohl die drucktragende Oberfläche als auch die abzudichtende Fläche minimal gehalten, der Fertigungsaufwand gegenüber herkömmlichen Lösungen beträchtlich gesenkt und bei genügender Freiheit der Gestaltung der Strömungsquerschnitte für die Flüssigphase die Dichte der wärmeaustauschenden Oberfläche erhöht wird.

Erfindungsgemäß wird die Aufgabe durch einen Wärmeübertrager für kleine Flüssigkeits- und große Gas-/Dampfvolumenströme, mit einem Zentralrohr, einem zylindrischen Außenmantel als Druckkörper und im Ringraum zwischen Zentralrohr und Außenmantel angeordneten Rohren, derart gelöst, daß der Ringraum zwischen Zentralrohr und Außenmantel durch konzentrisch um das Zentralrohr angeordnete Zylindermäntel in eine Mehrzahl von konzentrischen Ringkanälen unterteilt ist, die durch Trennwände, die sowohl das Zentralrohr mit dem innersten Zylindermantel als auch die aufeinanderfolgenden Zylindermäntel jeweils untereinander verbinden, und durch Öffnungen zwischen dem Zentralrohr und dem innersten Ringkanal sowie jeweils zwischen den aufeinanderfolgenden Ringkanälen derart verbunden sind, daß die Gas-/Dampf-Volumenströme vom Zentralrohr in den innersten Ringkanal und nach jeweils ringförmiger Durchströmung eines Ringkanals in den nachfolgenden Ringkanal übertreten, und daß die in den Ringkanälen angeordneten Rohre an den Stirnseiten des Wärmeübertragers so miteinander in Verbindung stehen, daß die Flüssigkeitsströme bei der Durchströmung der Rohre im Kreuz-Gegenstrom zur Gas-/Dampfphase in den Ringkanälen geführt wird.

Die erfindungsgemäße Lösung kann sowohl mit einer Rohrreihe pro Ringkanal als auch mit mehreren Rohrreihen realisiert werden. Für die Wahl der Ausführung ist das Verhältnis der Volumenströme der verfügbaren Gas-/Dampf-Menge zu den Flüssigkeitsmengen entscheidend.

In einer besonderen Ausgestaltung der Vorrichtung werden die Trennwände der Ringkanäle nicht von festen Wänden sondern von glatten, isolierenden Folien gebildet, die über die z.B. berippten Rohre gewickelt werden, auf diesen eng anliegen und eine außen spielfreie Gestaltung der Ringkanäle zu den Wärmeaustauschrohren und damit verbesserte Bedingungen für die Wärmeübertragung bieten, wobei die isolierende Trennfolie an ihren Enden in z.B. metallischen Schienen oder Profilen eingespannt und die äußere Einspannung der Trennfolie über Federn dehnungsweich mit einem festangeordneten Spannprofil verbunden ist und durch das Aufwickeln der Trennfolie druckverlustarme Übergänge zwischen den Ringkanälen entstehen, die separate Trennwände entbehrlich machen.

Die erfindungsgemäße Lösung bietet folgende Vorteile:

Durch die konzentrische Anordnung mehrerer Ringkanäle ineinander und deren Position zu einem Zentralrohr ist eine kompakte Bauweise mit einer hohen Dichte der wärmeaustauschenden Oberfläche möglich. Weisen die Medien nach der Wärmeübertragung Temperaturen auf, die nahe der jeweiligen Umgebungstemperatur liegen, und platziert man diesen Ein- bzw. Austrittspunkt der wärmetauschenden Medien am Außendurchmesser des erfindungsgemäßen Wärmeübertragers, dann ist die Ausführung einer thermischen Dämmung auf dem zylindrischen Außenmantel des erfindungsgemäßen Wärmeübertragers nicht notwendig oder minimierbar. Durch die Ausführung als Rundkörper ist die Möglichkeit einer hervorragenden Abdichtung zwischen dem erfindungsgemäßen Wärmeübertrager und der Umwelt gegeben, so daß auch der Wärmeübergang von/zu gefährlichen und/oder umweltschädlichen Medien realisiert werden kann. Die zylindrische Form bietet die Möglichkeit, dünnwandige Apparate auszuführen, die für höhere Drücke in den Ringkanälen und in den Rohren geeignet sind. Durch die gewählte Anordnung der Rohre zu den Öffnungen in den Zylindermänteln ist ein exakter Kreuz-Gegenstrom zwischen den wärmeübertragenden Medien und ein exakter Querstrom zu den Rippen bzw. Lamellen der Rohre gewährleistet. Durch die Verwendung glatter isolierender Folien sind die Druckverluste in den Ringkanälen sehr gering, zumal dadurch gerundete Gasübertritte anstelle eckiger Trennwände zwischen den Ringkanälen entstehen. Gleichzeitig werden einzelne Fenster in den Zylindermänteln entbehrlich, weil durch Übergang der Trennfolie von Ringkanal zu Ringkanal der volle Übertrittsquerschnitt für die Gasphase zur Verfügung steht. Ein wesentlicher Vorteil bei Verwendung einer Trennfolie anstelle fester Zylindermäntel ist das Anliegen der Folie an der Außenkontur des Rohres. Auf diese Weise wird die Strömung in die vergrößerten Außenflächen der Rohre (Rippen, Lamellen) zwangsgeführt, was den Wärmeübergang stark verbessert. Schließlich entstehen durch die Verwendung einer solchen Trennfolie anstelle starrer Zylindermäntel fertigungstechnische und Kostenvorteile. Ferner erhöht sich die Kompaktheit weiter und die Masse des Apparates wird reduziert.

### Ausführungsbeispiel

Die Erfindung soll nachstehend anhand eines Ausführungsbeispiels erläutert werden.

Dabei zeigen:
- Fig. 1: einen Axialschnitt durch den erfindungsgemäßen Wärmeübertrager mit drei konzentrisch angeordneten Ringkanälen;
- Fig. 2: einen Radialschnitt durch den gas-/dampfdurchströmten Teil des erfindungsgemäßen Wärmeübertragers mit gleichsinniger Strömungsrichtung im Ringkanal;
(Die berippten oder lamellierten Rohre sind in Fig. 2 nicht dargestellt.)
- Fig. 3: einen Schnitt durch die Endkammer des erfindungsgemäßen Wärmeübertragers mit drei konzentrisch angeordneten Ringkanälen, wobei drei Rohre zu einem Zug für die Flüssigkeit zusammengefaßt sind;
- Fig. 4: eine technische Lösung für die Befestigung des äußeren Endes der Trennfolie mit Darstellung der Gasübertritte bei Verwendung von Trennfolien.

Der vorschlagsgemäße Wärmeübertrager ist charakterisiert durch konzentrisch ineinander angeordnete Ringkanäle 1, die von einem Zentralrohr 6 und konzentrisch angeordneten Zylindermänteln 2 oder Trennfolien 16 zwischen zwei Rohrböden 3 und 4 gebildet werden. In diesen Ringkanälen 1 sind Rohre 5 mit Rippen- oder Lamellenbestückung in axialer Richtung eingebaut. Die Anströmung durch eine Gas-/Dampf-Phase (höherer Volumenstrom) erfolgt vorzugsweise durch das Zentralrohr 6 und die Abströmung über einen Sammler 7. Die konzentrisch angeordneten Zylindermäntel 2 sind am Ende des Ringkanals 1 zum darüber liegenden Ringkanal offen. Über diese Öffnungen 8 tritt die Gas-/Dampf-Phase auf der Außenseite der berippten oder lamellierten Rohre 5 in den jeweils folgenden Ringkanal 1 über, wenn eine annähernd volle Kreisbahn durch dieses Medium absolviert wurde. Bei Verwendung von isolierenden Trennfolien 16 wird diese vorzugsweise ungeteilt von Ringkanal 1 zu Ringkanal 1 über die vergrößerten Rohraußenflächen (Rippen, Lamellen) aufgewickelt, die beim Übergang zum nächsten Kanal jeweils den Kanalabschluß mit der Trennwand 14 und damit die Öffnungen 8 bilden.
Für das faltenfreie Anliegen der Folie 16 an den Rohren 5 wird das Ende der Folie 16 in Längsprofile eines Folienspanners 18 eingespannt, der über zwei Führungswinkel 19 geführt und über Spannfedern 20 dehnungsweich auf Spannung gehalten wird. Das Spannprofil 21 dient dabei sowohl als Festpunkt der Feder als auch zur Führung der Folie 16.

Im Kreuz-Gegenstrom zur Gas-/Dampf-Phase in den Ringkanälen 1 wird die Flüssigphase (geringer Volumenstrom) über einen Stutzen 9 zu- und über einen Stutzen 10 abgeführt. Es ist möglich, Teilströme der Flüssigkeit entsprechend Ihres Temperaturniveaus über einen weiteren, nicht dargestellten Stutzen zwischen den Stutzen 9 und 10 zu entnehmen oder zuzuführen. Durch die Endkammern 11 und 12 werden konzentrisch angeordnete Umlenkräume 13 gebildet, wobei durch Kammerstege 17 jeweils eine begrenzte Anzahl von Rohren 5 zu einem Strömungsgang zusammengefaßt werden, so daß die Flüssigphase axial zwischen den Umlenkräumen 13 durch die Rohre 5 strömt und so schrittweise im Kreuz-Gegenstrom zur Gas-/Dampf-Phase in den Ringkanälen 1 geführt wird. Am Ende der konzentrischen Umlenkräume 13 der Endkammern 11 und 12 erfolgt der radiale Übertritt der flüssigen Phase in den folgenden konzentrischen Umlenkraum 13 über Übertrittsöffnungen 15 oder über Stutzen 10 nach außen. Die Umlenkräume 13 werden durch variabel platzierbare Kammerstege 17 gebildet. Die Anzahl der Ringkanäle 1 und der Rohre 5 ist nicht begrenzt.

## Patentansprüche

1. Wärmeübertrager für kleine Flüssigkeits- und große Gas-/Dampfvolumenströme, mit einem Zentralrohr (6), einem zylindrischen Außenmantel als Druckkörper und im Ringraum zwischen Zentralrohr (6) und Außenmantel angeordneten Rohren (5), dadurch gekennzeichnet,
daß der Ringraum zwischen Zentralrohr (6) und Außenmantel durch konzentrisch um das Zentralrohr (6) angeordnete Zylindermäntel (2) in eine Mehrzahl von konzentrischen Ringkanälen (1) unterteilt ist, die durch Trennwände (14), die sowohl das Zentralrohr (6) mit dem innersten Zylindermantel als auch die aufeinanderfolgenden Zylindermäntel jeweils untereinander verbinden, und durch Öffnungen (8) zwischen dem Zentralrohr (6) und dem innersten Ringkanal sowie jeweils zwischen den aufeinanderfolgenden Ringkanälen (1) derart verbunden sind, daß die Gas-/Dampf-Volumenströme vom Zentralrohl (6) in den innersten Ringkanal und nach jeweils ringförmiger Durchströmung eines Ringkanals (1) in den nachfolgenden Ringkanal übertreten, und daß die in den Ringkanälen (1) angeordneten Rohre (5) an den Stirnseiten des Wärmeübertragers so miteinander in Verbindung stehen, daß die Flüssigkeitsströme bei der Durchströmung der Rohre (5) im Kreuz-Gegenstrom zur Gas-/Dampfphase in den Ringkanälen (1) geführt wird.

2. Wärmeübertrager nach Anspruch 1, **gekennzeichnet dadurch**, daß die Trennwände (14) zwischen den Ringkanälen (1) jeweils nach einer annähernd vollen Kreisbahn im Ringkanal schräg eingefügt sind oder daß durch eine vorzugsweise ungeteilte isolierende Trennfolie (16), die über die Außenkonturen der wärmeübertragenden Rohre (5) gewickelt ist, Trennwände (14) gebildet werden und gleichzeitig die Öffnungen (8) durch Übergang der Trennfolie (16) zum nächsten Ringkanal entstehen.

3. Wärmeübertrager nach Anspruch 1 bis 2, **gekennzeichnet dadurch**, daß die Zylindermäntel (2) ein- oder mehrschichtig ausgebildet sind und/oder aus thermisch dämmendem Material bestehen.

4. Wärmeübertrager nach Anspruch 1 bis 3, **gekennzeichnet dadurch**, daß die Rohre (5) auf der Außenseite mit oberflächenvergrößernden Mitteln versehen sind.

5. Wärmeübertrager nach Anspruch 2 mit Trennwänden (2) durch Aufwickeln von isolierenden Trennfolien (16), **gekennzeichnet dadurch**, daß die Trennfolie (16) am äußeren Ende im Folienspanner (18) eingespannt und dieser über Federn (20) mit einem fest angeordneten Spannprofil (21) verbunden ist, wobei das Spannprofil (21) gleichzeitig die Führung der Trennfolie (16) zum Hüllkreis der äußeren Rohrreihe übernimmt.

## Claims

1. Heat exchanger for small volume flows of liquid and large volume flows of gas or vapour with a central tube (6), a cylindrical shell as pressure body and tubes (5) located in the ring space between a central tube (6) and the shell **characterized thereby**,
that the ring space between central tube (6) and the shell is divided in a number of concentric ring channels (1) by cylindrical shells (2) that are concentrically arranged around the central tube (6), whereby the ring channels (1) are connected by separation walls (14), connecting the central tube (6) with the inner cylindrical shell and the successive cylindrical shells with each other and by openings (8) between the central tube (6) and the inner ring channel and between the successive ring channels (1) in a way, that the gas/vapour streams from the central tube (6) enter the inner ring channel and after a annular flow through a ring channel (1) the succeeding ring channels in cross stream to the tubes (5), whereby the tubes (5) in the ring channels are connected in such a way at the front side of the heat exchanger, that the liquid stream, flowing through the tubes (5), is lead in cross-counter-current flow with the gas/vapour phase in the ring channels (1).

2. Heat exchanger according to claim 1 **characterized thereby**,
that the separation walls (14) between the ring channels (1) are built in in diagonal position after a nearly complete circular path in the respective ring channel or thereby that separation walls are shaped by a preferably undivided separation foil (16) that is winded over the outer shape of the heat transferring tubes (5) and that simultaneously openings (8) are created by the transition of the separation foil (16) from one ring channel to the other.

3. Heat exchanger according to claim 1 and 2 **characterized thereby**,
that the cylindrical shells (2) are built of one or more layers and/or of thermal insulating material.

4. Heat exchanger according to claim 1 to 3 **characterized thereby**,
that the tubes (5) are equiped with surface increasing devices on the outside.

5. Heat exchanger according to claim 2 with separation walls made by winding of insulating foil (2) **characterized thereby**,
that the separation foil is fixed at the outer end in a foil tensioner (18), which is connected with a stationery tension profiles (21) by springs (20), whereby the tension profile (21) also lead the separation foil to the envelope circle of the outer row of tubes.

## Revendications

1. Echangeur de chaleur pour petits courants de volumes de liquides et pour grands courants de volume de vapeur/gaz, avec un tube central (6), une enveloppe extérieure cylindrique comme corps épais et des tuyaux ((5) disposés dans la chambre toroïdale entre le tube central (6) et l'enveloppe extérieure,
caractérisé en ce
que la chambre toroïdale entre le tube central (6) et l'enveloppe extérieure est subdivisée par des chemises cylindriques (2) disposées concentriquement autour du tube central (6) en une multitude de canaux de ceinture concentriques (1) qui sont reliés mutuellement par des cloisons de séparation (14) reliant aussi bien le tube central (6) à la chemise de cylindre la plus proche du centre que chaque fois de manière mutuelle les chemises de cylindre subséquentes, ainsi que par des ouvertures (8) entre le tube central (6) et le canal de ceinture le plus proche du centre aussi bien que chaque fois entre les canaux de ceinture subséquents (1) de sorte que les courants volumiques de gaz/vapeurs passent du tube central (6) au canal de ceinture le plus proche du centre et au canal de ceinture suivant, après passage chaque fois toroïdal d'un canal de ceinture (1), et que les tubes (5) disposés dans les canaux de ceinture (1) aux côtés frontaux de l'échangeur de chaleur sont reliés mutuellement que le courant de liquide est amené à la phase gazeuse/vapeur dans les canaux de ceinture (1) lors du passage des tuyaux (5) par le principe des contre-courants inversés.

2. Echangeur de chaleur suivant la revendication 1, caractérisé en ce que les cloisons de séparation (14) entre les canaux de ceinture (1) sont insérés obliquement dans le canal de séparation, chaque fois après un orbite circulaire sensiblement plein, ou bien que par une feuille séparatrice et isolante (16) de préférence non divisée, enrubannée aux contours extérieurs des tuyaux (5) échangeant la chaleur, sont formées des cloisons de séparation (14) et que se forment en même temps les ouvertures (8) par le passage de la feuille séparatrice (16) au canal de ceinture suivant.

3. Echangeur de chaleur suivant les revendications 1 à 2, caractérisé en ce que les chemises cylindriques (2) sont formées monocoque ou à plusieurs couches et/ou qu'elles consistent en une matière thermo-isolante.

4. Echangeur de chaleur suivant les revendications 1 à 3, caractérisé en ce que les tuyaux (5) sont pourvus du côté extérieur d'éléments agrandissant leur surface.

5. Echangeur de chaleur suivant la revendication 2 à cloisons de séparation (2) par enrubannage de feuilles séparatrices isolantes (16), caractérisé en ce que la feuille séparatrice (16) est serrée au tendeur de feuille (18) aux bout extérieur et que celui-ci est solidaire par l'intermédiaire de ressorts (20) d'un profilé de serrage (21) disposé rigidement, ce profilé de serrage (21) assumant en même temps le guidage de la feuille séparatrice (16) à l'enveloppe annulaire de la ligne extérieure des tuyaux.
